# DEMANDE DE BREVET EUROPEEN

(11) **EP 4 686 803 A1**
(43) Date de publication de la demande: **04.02.2026**
(21) Numéro de dépôt: 25191643.3
(22) Date de dépôt: 24.07.2025
(51) Int. Cl.: E06B 9/42

(54) **TOILE SOUPLE OU STORE INTÉGRANT UNE BARRE DE CHARGE**

(30) Priorité: 31.07.2024 FR 2408455
(71) Demandeur: BHG, 68100 Mulhouse (FR)
(72) Inventeur: GIORDANO, Nicolas, 92700 Colombes (FR)
(74) Mandataire: Cabinet Bleger-Rhein-Poupon

(57) **Abrégé**

Toile (1) souple ou store pour abriter ou obturer une baie pratiquée dans une paroi, enroulable par rotation autour d'un dispositif d'enroulement, et munie d'une barre de charge constituée d'un profilé (2) fixé au niveau d'un bord libre de la toile (1) situé à l'opposé d'une partie de la toile (1) solidarisée au dispositif d'enroulement. Le bord libre comporte un joint (10) d'extrémité flexible élastiquement prolongeant la toile (1), dont une face est équipée d'un jonc (12) creux apte à se clipser dans une gorge (21) du profilé (2) via une ouverture (23) supérieure de ladite gorge (21) de largeur inférieure à la largeur du jonc (12). Deux embouts (30), (33) sont solidarisés à chaque extrémité du profilé (2), constituant ensemble des moyens de verrouillage démontables pour une partie terminale du joint d'extrémité (10) dépassant du profilé (2).

## Description

La présente invention se situe dans le domaine des toiles souples ou stores pour abriter ou obturer une baie pratiquée dans une paroi. Elle a plus particulièrement trait à la fixation à une telle toile d'une barre de charge, qui a pour fonction de maintenir la toile tendue et secondairement de renforcer sa structure. Au sens de l'invention, un store et une toile font référence à des éléments équivalents. Un store s'entend en effet comme un panneau mobile, en tissu ou en matériau léger, qui peut être baissé ou relevé au moyen d'un mécanisme d'enroulement, et est donc équivalent à une toile également entendue comme un panneau en tissu souple pouvant se déplacer devant une ouverture. Le panneau de tissu souple est enroulable/déroulable devant une paroi de bâtiment en général munie d'une ouverture, et sa nature ne permet pas de garantir un tombé correct lorsqu'elle est déroulée, principalement du fait qu'elle présente en général une grande surface d'un matériau fin et léger, dont le poids ne permet pas une tenue mécanique suffisante lorsqu'elle est déroulée verticalement. C'est la raison pour laquelle on fixe une barre de charge au niveau d'un bord libre de la toile situé à l'opposé de la partie de toile solidarisée à un dispositif d'enroulement.

Il est ici question du bord libre inférieur, qui est orienté horizontalement dans la plupart des cas d'utilisation de la toile, et qui est alors muni sur sensiblement toute sa longueur d'un poids à peu près également réparti sur toute la dimension du bord inférieur, présent dans la barre de charge. La présence de cette dernière permet à la toile déroulée verticalement d'afficher une planéité parfaite, et ajoute de la rigidité et de la résistance à l'ensemble en maintenant la toile tendue. Cette barre permet aussi à la toile de mieux résister à des contraintes extérieures, notamment météorologiques comme celles qui sont exercées par le vent, et plus généralement les intempéries.

Il existe de nombreuses solutions de fixation d'une telle barre de charge à une toile, allant de l'ourlet avec poche intégrée puis fixation finale à l'aide de sangles à la glissière pratiquée dans la barre et dans laquelle le chant inférieur de la toile - le cas échéant muni d'une surépaisseur - peut coulisser, en passant par des systèmes à clips ou crochets, ou des attaches réglables avec des dispositifs de serrage, ou encore des systèmes à anneaux ou œillets. Pour des toiles souples de grande surface dont l'apparence déroulée doit être irréprochable, et dont les dimensions nécessitent une barre de charge d'un poids suffisant, ce sont en général des systèmes à glissières dans lesquelles le bord libre inférieur de la toile est coulissé qui sont privilégiés.

Dans ce cas, le mode de fixation par coulissement de la barre de charge à la toile nécessite de l'espace, en particulier lorsque la toile présente une grande largeur : il faut en effet pouvoir disposer d'au moins deux fois la dimension horizontale de la toile pour procéder à l'installation de l'une sur l'autre, en réalité sensiblement plus que cela. Or il n'est pas toujours souhaitable de finaliser la toile en y solidarisant sa barre de charge sur les lieux de la fabrication du produit, là où la place est certainement suffisante pour le faire. Cela signifierait que toutes les opérations de transport doivent se faire une fois l'association de la barre à la toile réalisée. Compte tenu de l'encombrement et du poids de l'ensemble monté, on cherche en réalité souvent à procéder à l'assemblage des différentes parties (il peut y avoir, outre la toile et la barre, un élément de lestage introduit dans la barre..) sur le lieu final de l'installation de la toile. La solidarisation par coulissement devient alors souvent un obstacle pratique, compte-tenu de l'espace nécessaire au montage.

Pour remédier à ce problème de montage de la toile sur site, l'invention propose une solution qui offre les mêmes avantages de solidité et de fiabilité que les glissières précitées, ainsi qu'une structure très proche, mais qui ne nécessite aucun coulissement et peut donc être assemblé moyennant l'existence d'un espace minimal, directement sur le site de l'installation.

A cet effet, la toile souple ou le store de la présente invention, également enroulable par rotation autour d'un dispositif d'enroulement, et classiquement munie d'une barre de charge constituée d'un profilé fixé au niveau d'un bord libre de la toile situé à l'opposé d'une partie de la toile solidarisée au dispositif d'enroulement, est tel que le bord libre comporte un joint d'extrémité flexible élastiquement prolongeant la toile, dont une face est équipée d'un jonc creux apte à se clipser dans une gorge du profilé via une ouverture supérieure de ladite gorge de largeur inférieure à la largeur du jonc. Selon l'invention, deux embouts sont de plus solidarisés à chaque extrémité du profilé, constituant ensemble des moyens de verrouillage démontables pour une partie terminale du joint d'extrémité dépassant du profilé.

L'installation peut alors se faire non plus seulement axialement, mais perpendiculairement à la gorge de la barre de charge, ce qui ne nécessite en substance qu'un espace de montage offrant une dimension à peine supérieure à la largeur de la toile. Le joint destiné à faire le lien entre la toile et le profilé de la barre de charge est configuré de telle sorte qu'il puisse y être associé et solidarisé par le haut de cette dernière, selon un mode d'association non plus axial, mais plutôt radial. La déformabilité élastique du joint, nécessaire pour l'assemblage autant que pour le démontage, ne doit cependant pas devenir un facteur de risque pour la pérennité de l'ensemble monté, et est prise en compte dans la conception de l'invention notamment par l'apport fonctionnel des embouts placés à chaque extrémité. Ces embouts constituent des moyens de verrouillage car ils bloquent et immobilisent le joint dans sa partie terminale dépassant du profilé, comme on le verra plus en détail dans la suite. Ils empêchent de plus d'avoir accès à la partie du joint qui dépasse de l'extrémité axiale de la gorge, qui permet d'amorcer le démontage par pincement transversal du joint et de son jonc en vue de le retirer progressivement de la gorge du profilé de la barre de charge.

Selon une configuration avantageuse, le joint peut présenter un tronçon rectiligne se développant parallèlement à et dans le prolongement immédiat de la toile déroulée, le jonc étant alors accolé latéralement audit tronçon rectiligne, qui s'étend au-delà du fond dudit jonc creux et présente une longueur telle que son extrémité libre atteint le fond de la gorge.

La géométrie de la gorge est prévue telle que ce tronçon rectiligne, qui est une sorte de colonne vertébrale du joint, contribue du fait de sa capacité à entrer en contact avec le fond de la gorge à placer correctement le jonc dans la gorge et à le repousser, en particulier ses parois supérieures, vers le haut de la gorge, même hors charge. Le poids de la barre de charge (avec la tension de la toile) augmente ensuite la solidité de la liaison du jonc dans la gorge, par appui de surfaces en regard qui s'opposent à la sortie du jonc (voir ci-après), assurant son maintien dans la gorge.

De préférence, le jonc peut présenter une forme en harpon, constituée d'une paroi rectiligne accolée au tronçon rectiligne du joint, reliée à une paroi remontant en s'écartant de la paroi rectiligne et se terminant par un pan terminal incliné se repliant vers ladite paroi rectiligne, une lèvre de l'ouverture supérieure de la gorge présentant une face interne retenant le pan terminal incliné du jonc.

Cette forme du jonc et sa position par rapport au tronçon rectiligne du joint permet à ce dernier d'occuper la gorge supérieure de la barre de charge en s'assurant que la face interne de la lèvre de l'ouverture de la gorge constitue un obstacle au déplacement, en charge, du pan terminal incliné du jonc, empêchant dès lors la sortie du jonc, et donc du joint, de ladite gorge. La lèvre obstruant partiellement l'ouverture supérieure de la gorge peut en pratique aussi présenter une inclinaison d'orientation voisine de celle du pan terminal incliné du jonc, la contrainte exercée par ladite lèvre en réaction à la poussée vers le haut du jonc du fait de la tension de la toile et du poids de la barre comportant une composante verticale qui s'oppose à la sortie du joint.

De préférence encore, le jonc du joint est en PVC et le tronçon rectiligne dudit joint est en TPE. Il s'agit donc d'un joint bi-matière, qui optimise la mise en œuvre des fonctions et contraintes différentes s'appliquant à ces deux parties du joint, l'une (le tronçon rectiligne) devant être plus rigide et pouvant être moins élastique que l'autre (le jonc).

Le joint est cependant démontable et, pour faciliter sa manipulation en vue de le retirer de la gorge du profilé, la longueur du joint est prévue supérieure à la longueur de la gorge du profilé : comme mentionné ci-dessus, le joint est en pratique intégré dans le profilé de telle sorte que ses parties terminales, à ses extrémités axiales, dépassent aux deux extrémités du profilé de la barre de charge. En réalité, on laisse dépasser le joint de la barre de charge, aux deux extrémités, afin d'avoir une prise pour faciliter son démontage. Le démontage est en effet alors possible en pinçant le jonc pour dégager son pan terminal incliné de l'obstacle constitué par la lèvre obstruant partiellement l'ouverture supérieure de la gorge, opération permise par la flexibilité du joint. La configuration en harpon du jonc s'écrase alors transversalement, et elle ne bloque plus l'extraction. Il faut ensuite accompagner le joint en réalisant cette opération progressivement sur toute la longueur de la gorge du profilé de la barre de charge, pour le sortir intégralement de ladite gorge.

En pratique, les deux embouts sont fixés aux extrémités de ladite barre de manière à empêcher tout accès aux parties terminales du joint dépassant de la gorge du profilé, pour éviter toute manœuvre de démontage aux deux extrémités de la barre de charge. Ces embouts verrouillent de fait ces parties terminales notamment en contraignant le jonc dans une position qui s'oppose au mouvement naturel de déclipsage.

En fait, plus précisément, selon l'invention, un premier embout est prévu tel qu'il comporte des moyens de positionnement et de fixation axiales dans le profilé, et qu'il présente, dans le prolongement d'une première face interne latérale de la gorge supérieure, une première paroi apte à constituer un appui pour l'extérieur du jonc équipant le joint. Cette paroi est prévue et positionnée pour qu'y prenne appui, de préférence en pression, l'extérieur de la paroi du jonc remontant en s'écartant de la paroi rectiligne du jonc, c'est-à-dire la paroi qui se termine par un pan terminal incliné, dans la configuration mentionnée auparavant. Ce premier embout d'extrémité comporte par ailleurs un volume qui obstrue l'extrémité axiale d'un compartiment du profilé de la barre de charge, ledit volume constituant les moyens de positionnement de l'embout, et permettant d'ailleurs de retenir un leste placé dans ledit compartiment.

Toujours selon l'invention, le second embout est de préférence tel qu'il comporte des moyens de positionnement et de fixation transversale au premier embout et, dans le prolongement d'une seconde face interne latérale de la gorge, une seconde paroi apte à servir d'appui au joint dans sa partie à l'opposé du jonc et à le repousser en direction de la première paroi du premier embout. Cette seconde paroi est en réalité au contact du tronçon rectiligne du joint, dans la configuration mentionnée auparavant.

De fait, la première paroi du premier embout et la seconde paroi du second embout forment, lorsqu'ils sont solidarisés au profilé de la barre de charge et entre eux, des moyens de verrouillage démontables logeant la totalité de la partie terminale du joint d'extrémité dépassant de la gorge et le contraignant contre au moins une des parois. Cette contrainte vise à s'opposer à tout mouvement naturel du joint pouvant aboutir à son déclipsage de la gorge du profilé.

Ces parois, lorsque lesdits embouts sont assemblés, peuvent être vus comme constituant une gaine placée dans le prolongement de la gorge supérieure du profilé, enserrant et contraignant le joint avec son jonc, lesquels sont maintenus dans une position verrouillée s'opposant au déclipsage. Ils ne sont d'ailleurs plus manipulables sans démontage des embouts. Dans cette configuration, le joint est en appui sur les première et seconde parois des embouts, ce qui empêche sa manipulation, et il est contraint par exemple par l'action mécanique exercée par la forme des parois sur les faces du joint, qui réalise son verrouillage. La seconde paroi du second embout peut ainsi par exemple comporter un plot repoussant le joint en vue de plaquer le jonc contre la première paroi du premier embout.

Alternativement ou additionnellement, l'un au moins des embouts peut comporter un noyau s'insérant dans le jonc et en vue de plaquer l'une au moins de ses parois contre une face interne de la gorge du profilé. Dans ce cas, une partie au moins dudit noyau se développe à l'intérieur de la gorge et remplit l'intérieur du jonc pour le déployer radialement vers les parois de la gorge, organisant ainsi le verrouillage du joint dans la gorge. Dans cette solution, le joint ne peut pas non plus être déclipsé de la gorge si les embouts d'extrémité ne sont pas démontés, le démontage aboutissant à retirer le noyau de l'intérieur du jonc.

D'autres buts et avantages de la présente invention apparaîtront au cours de la description qui va suivre, laquelle présente un mode préférentiel de réalisation de l'invention. Celui-ci n'est cependant donné qu'à titre d'exemple indicatif et non limitatif.

La compréhension de cette description sera facilitée en se référant aux dessins joints en annexe et dans lesquels :
[Fig. 1] illustre plus particulièrement, en vue en section, les configurations respectives d'une part du joint équipant le bord libre inférieur de la toile et d'autre part de la partie supérieure du profilé de la barre de charge ; et
[Fig.2] représente en vue en perspective partielle de l'extrémité d'une barre de charge et de la toile équipée du joint, en l'absence des embouts et du côté opposé au jonc, le tronçon rectiligne du joint se développant parallèlement à et dans le prolongement immédiat de la toile étant représenté transparent ;
[Fig.3] montre une vue en perspective éclatée d'une extrémité de la barre de charge avec ses deux embouts ;
[Fig.4] représente une vue en perspective selon une orientation presque opposée d'une extrémité de la barre de charge avec ses deux embouts, avec le premier embout déjà fixé à la barre de charge ;
[Fig.5] représente une vue en perspective de la barre et des deux embouts assemblés, avec le jonc du joint partiellement représenté pour laisser apparent certaines parties de l'embout ;
[Fig.6] est une vue en coupe avec le premier embout assemblé, montrant le joint.

En référence aux figures, et plus particulièrement aux figures 1 et 2 qui montrent la toile 1 et le haut de la barre de charge 2 en cours d'assemblage (figure 1) ou en position d'assemblage mais sans les embouts (figure 2), la toile 1 ou store souple comporte au niveau de son bord libre, en partie inférieure de la toile 1, un joint 10 prévu pour assurer la solidarisation de ladite toile 1 à un profilé 2 de barre de charge. Le joint 10 est conçu pour s'insérer dans une gorge 21 placée en partie supérieure du profilé 2 de la barre de charge. Il comporte à cet effet deux parties distinguables, qui ne sont d'ailleurs pas en la même matière (voir ci-après) : un tronçon rectiligne 11 auquel est accolé latéralement un jonc creux 12 présentant de manière avantageuse un profil en forme de harpon. Le jonc 12 comporte plus précisément une paroi rectiligne 13 au contact du tronçon rectiligne 11, les deux se développant dans la même direction et étant placés dans le prolongement direct de la toile 1. Le jonc 12 comporte par ailleurs une paroi 14 remontant en s'écartant de la portion rectiligne 13 et s'en éloignant progressivement à mesure de la remontée, se terminant par un pan terminal 15 qui se replie en direction de la paroi 13, fermant partiellement l'ouverture supérieure du jonc 12.

La gorge 21 surmontant le profilé 2 de la barre de charge est prévue pour accueillir le joint 10, et présente notamment une lèvre 24 bordant une ouverture supérieure en fente 23, la face intérieure 22 de la lèvre 24 servant d'appui au moins au pan terminal 15 du jonc creux 12 au moins lorsque les efforts s'appliquant aux deux sont de sens inverse, par exemple lorsque la barre est soumise à son poids et que la toile 1 est en tension. Cette face interne 22 se prolonge vers le fond de la gorge 21 via un évidement 25 qui permet au jonc 12 de se déployer élastiquement dans cette zone, après clipsage dans la gorge 21, pour permettre au pan terminal 15 de se retrouver en face de cette face interne 22 de la lèvre 24 et d'empêcher ainsi que le jonc 12 en forme de harpon ne ressorte une fois inséré dans la gorge 21, le pan terminal 15 butant alors sur ladite face interne 22 (voir en figure 6). La gorge 21 comporte deux faces latérales opposées 27, 28 réunies par le fond de la gorge 21.

En pratique, lorsque la toile 1 et son joint 10 sont dirigés dans le sens de la flèche F vers, puis dans la gorge 21, la paroi 14 se déforme élastiquement dans la direction de la paroi 13 pour que le jonc creux 12 puisse franchir l'ouverture en fente 23, de largeur limitée. Lorsque l'extrémité libre du tronçon rectiligne 11 du joint 10 atteint le fond de la gorge 21 ou s'en approche, la totalité du jonc 12 a traversé l'ouverture 23, et il reprend élastiquement sa forme initiale, telle que montrée dans la figure 6. La longueur du tronçon rectiligne 11 est prévue pour que dans ce cas, le pan terminal 15 soit proche de toucher - ou au contact au moins partiel de - la face intérieure 22 de la lèvre 24, comme montré en figure 6. A noter que l'arête angulaire séparant ledit pan terminal 15 et le reste de la paroi 14 peut alors se positionner dans l'évidement 25 (elle se déploie en tout cas dans sa direction), cette forme étant notamment destinée à ne pas entraver le déploiement élastique du jonc 12 creux dans cette zone pour aboutir au verrouillage mentionné auparavant. Comme évoqué, le tronçon rectiligne 11 et le jonc creux 12 ne sont pas fabriqués dans le même matériau, le jonc étant prévus en PVC et le tronçon en TPE, afin d'optimiser leur tenue mécanique pour les fonctions différentes qu'ils remplissent dans le contexte de leur solidarisation mutuelle.

L'élasticité du jonc creux 12, nécessaire à l'implantation du joint 10 dans la gorge 21, nécessite cependant qu'un contrôle de la liaison mécanique soit mis en œuvre pour éviter que des manipulations intempestives ne conduisent à l'opération inverse, c'est-à-dire à la sortie du joint 10 de la gorge 21, ou que des mouvements successifs et répétitifs de l'ensemble toile 1 / barre de charge aboutissent à fragiliser ladite liaison et que le jonc 12 s'échappe de la gorge 21. Il est donc prévu, à chaque extrémité du profilé 2, deux embouts d'extrémités 30,33 qui ont pour fonction de verrouiller ensemble le joint en le contraignant mécaniquement de manière à empêcher tout mouvement allant dans le sens d'un déclipsage, et qui empêchent également tout accès non désiré aux parties terminales du joint 10 dépassant axialement du profilé 2 (voir en figure 2). Ils permettent aussi de fermer les extrémités axiales du profilé 2 de la barre de charge et notamment de retenir un dispositif de lestage.

La figure 2 permet de mieux se représenter la configuration des extrémités du profilé 2, en l'absence des embouts 30, 33. On voit que le joint 10 - visible côté tronçon rectiligne 11 - dépasse de la gorge 21. Dans cette configuration sans embouts, on peut facilement désassembler le profilé 2 de la barre de charge de la toile 1, ce qui est nécessaire si un démontage est prévu. On dispose alors en effet d'une prise pour manipuler le joint 10 et l'extraire de la gorge 21. L'idée est de le comprimer - ce que permet sa flexibilité une fois que les embouts 30, 33 sont retirés - puis de le tirer vers le haut à travers l'ouverture en fente 23, progressivement et sur l'ensemble de la longueur de la barre de charge. Lorsque le joint 10 est ainsi manipulé, les parties du harpon qui empêchaient l'extraction sont déformées/réorientées de manière à permettre de sortir progressivement, en suivant l'axe de la barre de charge, le joint 10 de la gorge 21.

Les embouts 30 et 33 assemblés, qui verrouillent la partie terminale du joint 10 à chaque extrémité du profilé 2 de la barre de charge, visent à empêcher ce type de manipulation. Un premier embout 30 est solidarisé axialement au profilé 2 de la barre de charge et un second embout 33 est fixé transversalement au premier embout 30. Ces deux embouts 30, 33 apparaissent plus clairement aux figures 3 et 4 les montrant au moins partiellement désassemblés selon deux vues opposées. Le premier embout 30 comporte des moyens de positionnement et de centrage 31 qui permettent d'obstruer un compartiment 26 au niveau des bouts axiaux du profilé 2. Ces moyens de positionnement et de centrage prennent la forme d'un volume prismatique 31 apte à s'enficher dans le volume intérieur du profilé 2, dans un compartiment 26 prévu pour recevoir un leste 4, ou un ou plusieurs élément(s) de lestage équivalent(s). L'embout 30 est fixé-par exemple par une vis 36 axiale audit profilé 2. Ce mode de positionnement/fixation de l'embout 30 réalise en même temps le positionnement adéquat de la partie dudit premier embout 30 qui reste à l'extérieur du profilé 2 (voir en particulier en figures 4 et 5) dans sa fonction de verrouillage de la partie terminale du joint 10 dépassant de la barre de charge.

Cette partie extérieure comporte principalement une première paroi 32 d'appui surmontant une platine 37 et qui se déploie dans le prolongement de la face latérale 27 de la gorge 21 comportant l'évidement 25, ainsi qu'une plaque 34 permettant de recevoir, pour le fixer, le second embout 33. Ce dernier y est fixé par exemple par deux vis 35 se vissant dans une direction transversale. A noter que la platine 37 présente une forme extérieure la plaçant dans la continuité parfaite de la forme extérieure du profilé 2 (voir en figure 5) dans sa zone d'action.

Le second embout 33 présente une paroi 38 qui se trouve, une fois le second embout 33 fixé, dans le prolongement de la face latérale 28 de la gorge 21 et sert de surface d'appui et de mise en contrainte pour le joint 10. Cette paroi 38 est munie d'un plot prismatique 38a qui agit sur le tronçon rectiligne 11 du joint 10, comme cela est par exemple montré en figure 6 - qui montre deux fois ce plot 38a (dont une artificiellement en position d'assemblage des embouts 30, 33). Ce plot prismatique 38a permet de repousser le joint 10 vers la paroi 32 du premier embout 30 pour qu'il y prenne appui en pression. Cet appui en pression s'oppose à tout déplacement du jonc 12 dans la direction d'un possible déclipsage de la gorge 21. Une aile 39 du second embout 33 est par ailleurs plaquée contre le profilé 2 dont elle épouse également la forme extérieure, aboutissant à fermer l'extrémité ouverte dudit profilé 2 dans sa zone d'action.

Lorsque l'assemblage est complètement réalisé, c'est à-dire que le premier embout 30 est monté au profilé 2 et que le second embout 33 est fixé au premier embout 30, comme montré en figure 5 qui fait apparaître partiellement le jonc 12 du joint 10 (la paroi 14 et le pan terminal 15), la première paroi 32 et la seconde paroi 38, laissée apparente par la représentation partielle du jonc 12, appartenant chacune à un des embouts respectivement 30, 33 verrouillent la partie terminale du joint 10 en formant une sorte de gaine logeant en la contraignant mécaniquement la totalité de la partie terminale du joint 10 d'extrémité dépassant de la gorge 21. Ladite partie terminale la contient totalement, rendant de plus toute manipulation non désirée ou intempestive impossible faute d'accès au joint 10.

Comme évoqué, la configuration des embouts 30, 33 peut en outre être telle que l'un au moins peut comporter un noyau se développant en direction de la gorge 21 du profilé 2, et s'insérant dans le jonc 12 pour plaquer l'une au mois de ses parois, par exemple la paroi 14, contre une face interne, dans ce cas la face 27, de la gorge 21 du profilé 2. L'idée est à nouveau de verrouiller ainsi le joint 10, et plus précisément son jonc 12, dans la gorge 21.

Les modalités de conception illustrées par les figures ne sont bien entendu pas exhaustives de l'invention, qui englobe au contraire des variantes de forme notamment susceptible d'affecter le jonc creux 12, la forme de la section de la gorge 21, et plus généralement le dessin du profilé 2 et de ses compartiments internes, qui ne sont pas limités aux tracés apparaissant dans les figures.

## Revendications

1. Toile (1) souple ou store pour abriter ou obturer une baie pratiquée dans une paroi, enroulable par rotation autour d'un dispositif d'enroulement, et munie d'une barre de charge constituée d'un profilé (2) fixé au niveau d'un bord libre de la toile (1) situé à l'opposé d'une partie de la toile (1) solidarisée au dispositif d'enroulement, **caractérisée en ce que** le bord libre comporte un joint (10) d'extrémité flexible élastiquement prolongeant la toile (1), dont une face est équipée d'un jonc (12) creux apte à se clipser dans une gorge (21) du profilé (2) via une ouverture (23) supérieure de ladite gorge (21) de largeur inférieure à la largeur du jonc (12), deux embouts (30),( 33) solidarisés à chaque extrémité du profilé (2) constituant ensemble des moyens de verrouillage démontables pour une partie terminale du joint d'extrémité (10) dépassant du profilé (2).

2. Toile (1) souple ou store selon la revendication précédente, **caractérisée en ce que** le joint (10) présente un tronçon rectiligne (11) se développant parallèlement à et dans le prolongement immédiat de la toile (1) déroulée, le jonc (12) étant accolé latéralement audit tronçon rectiligne (11), qui s'étend au-delà du fond dudit jonc (12) creux et présente une longueur telle que son extrémité libre atteint le fond de la gorge (21).

3. Toile (1) souple ou store selon la revendication précédente, **caractérisée en ce que** le jonc (12) présente une forme de harpon, constituée d'une paroi rectiligne (13) accolée au tronçon rectiligne (11) du joint (10), reliée à une paroi (14) remontant en s'écartant de la paroi rectiligne (13) et se terminant par un pan (15) terminal incliné se repliant vers ladite paroi rectiligne (13), une lèvre (24) de l'ouverture (23) supérieure de la gorge (21) présentant une face interne (22) retenant le pan (15) terminal incliné du jonc (12).

4. Toile (1) souple ou store selon l'une des revendications 2 et 3, **caractérisée en ce que** le jonc (12) du joint (10) est en PVC et le tronçon rectiligne (11) dudit joint (10) est en TPE.

5. Toile (1) souple ou store selon l'une des revendications précédentes, **caractérisée en ce qu'**un premier embout (30) comporte des moyens (31) de positionnement et de fixation axiales dans le profilé (2), et présente, dans le prolongement d'une première face interne latérale (27) de la gorge (21) supérieure, une première paroi (32) apte à constituer un appui pour l'extérieur du jonc (12) équipant le joint (10).

6. Toile (1) souple ou store selon la revendication précédente, **caractérisée en ce qu'**un second embout (33) comporte des moyens de positionnement et de fixation transversale au premier embout (30) et, dans le prolongement d'une seconde face interne latérale (28) de la gorge (21), une seconde paroi (38) apte à servir d'appui au joint (10) dans sa partie à l'opposé du jonc (12) et à le repousser en direction de la première paroi (32) du premier embout (30).

7. Toile (1) souple ou store selon la revendication précédente, **caractérisée en ce que** la première paroi (32) du premier embout (30) et la seconde paroi (38) du second embout (33) forment, lorsque lesdits embouts (30), (33) sont solidarisés au profilé (2) de la barre de charge et entre eux, les moyens de verrouillage démontables logeant la totalité de la partie terminale du joint d'extrémité dépassant de la gorge (21) et le contraignant contre au moins une des parois (32), (38).

8. Toile (1) souple ou store selon la revendication précédente, **caractérisée en ce que** la seconde paroi (38) comporte un plot (38a) repoussant le joint (10) en vue de plaquer le jonc (12) contre la première paroi (42).

9. Toile (1) souple ou store selon l'une des revendications précédentes, **caractérisée en ce que** l'un au moins des embouts (30), (33) comporte un noyau s'insérant dans le jonc (12) et en vue de plaquer l'une au mois de ses parois contre une face interne de la gorge (21) du profilé (2).
